# EUROPÄISCHE PATENTSCHRIFT

(11) **EP 1 170 443 B1**
(45) Veröffentlichungstag und Bekanntmachung des Hinweises auf die Patenterteilung: **09.04.2008**
(21) Anmeldenummer: 01113991.2
(22) Anmeldetag: 08.06.2001
(51) Int. Cl.: E05B 47/06

(54) **Kombination einer elektromotorischen Antrieb für ein Schloss und einer Alarmanlage**
Combination of an electromotive drive for a lock and an alarm system
Combinaison d'une entraînement électromoteur pour serrure et d'un système d'alarme

(30) Priorität: 07.07.2000 DE 10033083
(43) Veröffentlichungstag der Anmeldung: 09.01.2002
(73) Patentinhaber: KFV Karl Fliether GmbH & Co. KG, 42551 Velbert (DE)
(72) Erfinder: Kowalzick, Holger, 42549 Velbert (DE); Stoecker, Hans-Dieter, 42551 Velbert (DE); Biela, George, 42549 Velbert (DE)
(74) Vertreter: Grundmann, Dirk

(56) Entgegenhaltungen:
- EP-A- 0 315 766
- DE-A- 3 503 933
- DE-A- 19 800 304
- FR-A- 2 689 927
- GB-A- 2 260 568

## Beschreibung

Die Erfindung betrifft eine Kombination einer Alarmanlage und eines elektromotorischen Antriebs für ein Schloss, insbesondere in Form eines Beschlagschildes, wobei das Schloss durch Betätigung einer elektrisch blockierbaren Handhabe geöffnet oder geschlossen werden kann und eine Alarmanlage. Die Erfindung betrifft ebenfalls eine Verwendung einer elektromotorischen Antriebsvorrichtung mit einer Alarmanlage.

Ein derartiger elektromotorischer Antrieb ist aus der DE 196 01 424 bekannt. Die DE 198 00 304 beschreibt einen solchen Antrieb, der in Form eines Beschlagsschildes ausgebildet ist.

Die EP 0 315 766 zeigt eine elektromotorische Vorrichtung zum Verriegeln von Türen beim Scharfschalten einer Alarmanlage, die an der Zarge die an der Zarge einer Tür angeordnet werden kann. Es handelt sich hier um ein Blockschloss. Im Zustand "scharf" der Alarmanlage tritt ein Stahlbolzen durch die Spaltluft bis in die Tür hervor, um so ein Öffnen der Tür zu verhindern.

Die GB 2 260 568 beschreibt ein Türschloss mit einem am Schwanz eines Riegels angreifenden Nussarm einer Drückernuss. Mit einem elektromagnetisch betätigbaren Sperrschieber kann die Drehbarkeit der Drückernuss gesperrt werden.

Die FR 2 689 927 beschreibt eine elektrische Schaltung zur Bestromung eines Blockschlosses.

Ausgangspunkt der Erfindung ist der eingangs genannte elektromotorische Antrieb. Der Erfindung liegt die Aufgabe zugrunde, diesen elektromotorischen Antrieb hinsichtlich seiner Verwendbarkeit weiterzubilden.

Gelöst wird die Aufgabe durch die in den Ansprüchen 1 und 6 angegebene Erfindung.

Zufolge der erfindungsgemäßen Weiterbildung kann auf das ansonsten übliche Blockschloss verzichtet werden. Üblicherweise wird eine Alarmanlage durch ein schlüsselbetätigbares Blockschloss scharfgeschaltet. Das Blockschloss blockiert, wenn es geschlossen wird, die Betätigung des Hauptschlosses. Dies erfolgt beispielsweise bei einem Mehrpunktverriegelungsschloss dadurch, dass die die verschiedenen Riegel miteinander verbindenden Treibstangen durch das Blockschloss an der Bewegung gehindert werden. Beispielsweise kann das Blockschloss einen Riegel ausbilden, der in eine entsprechende Treibstangenaussparung einfährt. Erfindungsgemäß kann auf dieses Blockschloss völlig verzichtet werden. Das Schloss lässt sich bei scharfgeschalteter Alarmanlage nicht öffnen, so dass die Auslösung eines Fehlarlarmes, wenn versehentlich das Schloss von innen bei scharfgeschalteter Alarmanlage geöffnet wird, vermieden ist. Eine Weiterbildung der Erfindung sieht vor, dass die Handhabe einen Drehknauf und/oder einen Schließzylinder umfasst. Besonders bevorzugt ist die Weiterbildung, bei der die Blockierung durch Eingriff einer Sperrklinke in mindestens eine der Handhabe zugeordnete Blockierausnehmung erfolgt. Weiter kann vorgesehen sein, dass der Drehknauf einen Antriebsmotor trägt, dessen Abtriebswelle auch die Abtriebswelle des Drehknaufes ist. Ferner kann vorgesehen sein, dass die Blockiereinrichtung ferngesteuert zusammen mit der Aktivierung/Deaktivierung der Alarmanlage schaltbar ist.

Ein Ausführungsbeispiel der Erfindung wird nachfolgend anhand beigefügter Zeichnungen erläutert. Es zeigen:
- Fig. 1: das Ausführungsbeispiel in der Ansicht, wobei die Drehhandhabe nicht blockiert ist,
- Fig. 2: die Seitenansicht und
- Fig. 3: eine Darstellung gemäß Figur 1, wobei die Drehhandhabe drehblockiert ist.

Das in den Figuren 1 bis 3 dargestellte Beschlagschild wird ausführlich in der DE 196 01 424 bzw. der DE 198 00 304 beschrieben, weshalb hierzu auf diese Literatur verwiesen wird.

Das Beschlagschild 1 besitzt einen Drücker 7, der zum Rückziehen einer einem Schloss zugeordneten Falle dient. In dem Beschlagschild sitzt drehbar ein Drehknauf 2. In dem Drehknauf 2 steckt ein elektrischer Antriebsmotor 5. Die Abtriebswelle 6 des Antriebsmotors 5 ragt anderseitig aus dem Beschlagschild 1 heraus und kann mit einem Türschloss gekoppelt werden. Anderseitig kann eine Welle 6 des Antriebsmotors 5 aus dem Beschlagschild 1 ragen und kann mit einem Türschloss gekoppelt werden. Es kann auch ein Schließzylinder vorgesehen sein, der mit der Abtriebswelle gekuppelt ist. Der Stator des Antriebsmotors 5 ist fest mit dem drehbaren Drehknauf 2 verbunden. Bei kurzgeschlossenen Zuleitungen ist der Elektromotor drehgehemmt, so dass eine Drehbewegung des Drehknaufes 2 auf die Abtriebswelle 6 übertragen wird. Auf diese Art und Weise kann die Abtriebswelle 6 manuell gedreht werden.

Zum Motorbetrieb der Abtriebswelle 6 wird der Drehknauf 2 drehgesperrt. Hierzu ist in einer Höhlung des Beschlagsschildes ein Blockierrad 12 angeordnet. Dieses Blockierrad 12 ist drehfest mit dem Drehknauf 2 verbunden. In der Höhlung des Beschlagschildes 1 liegt ferner eine Sperrklinke 3 ein. Diese Sperrklinke 3 wird zufolge einer Schenkelfelder 10 in der Freigabestellung gehalten. Die Sperrklinke 3 besitzt einen Sperrfortsatz 9, der in Eingriff treten kann zu einer von einer Vielzahl von Blockierausnehmungen 4 des Blockierrades 12.

Die Sperrklinke 3 wird dadurch in die Blockierstellung, die in Figur 3 dargestellt ist, verlagert, dass ein Elektromagnet 8 bestromt wird. Der sich dann verlagernde Magnetanker 11 drückt das Ende der Sperrklinke 3, also den Sperrfortsatz 9, gegen die Kraft der Feder 10 in eine der Blockierausnehmungen 4.

Wird der Elektromagnet 8 stromlos, so fährt der Anker 11 wieder in die in Figur 1 dargestellte Stellung zurück und die Sperrklinke 3 schwenkt zufolge der Federkraft der Feder 11 aus der Sperrstellung zurück.

In der in Figur 3 dargestellten Stellung kann durch Bestromung des Elektromotors 5 die Abtriebswelle gedreht werden.

In der in Figur 3 dargestellten Blockierstellung lässt sich die Drehhandhabe 2 nicht manuell betätigen. Das Schloss ist demzufolge in dieser Stellung betätigungsgesichert.

Eine nicht dargestellte Alarmanlage kann mittels einer nicht dargestellten Fernsteuerung zwischen ihren Zuständen scharf und unscharf umgeschaltet werden. Die Alarmanlage ist mit dem Elektromagneten 8 derart verbunden, dass bei Scharfschaltung der Alarmanlage der Elektromagnet 8 bestromt wird, so dass die Sperrklinke mit ihrem Sperrfortsatz 9 in eine der Blockierausnehmungen 4 eingreifen kann. Dieser Zustand bleibt so lange erhalten, bis die Alarmanlage auf unscharf geschaltet wird. Dann wird der Elektromagnet 8 entstromt, so dass sich die Sperr-Klinke wieder zurückverlagert.

Dies hat zur Folge, dass die Tür, auf welcher das Beschlagschild angebracht ist, bei scharfgeschalteter Alaramanlage nicht geöffnet werden kann.

Es wird als vorteilhaft angesehen, dass diese Eigenschaft des Schlosses ohne Hinzufügung von weiteren Bauteilen ermöglicht wird. Nur durch neue Beschaltung und Kombination bereits vorhandener Elemente, nämlich der Blockiervorrichtung erhält die bekannte Vorrichtung eine völlig neue Funktion.

## Patentansprüche

1. Kombination einer Alarmanlage und einer elektromotorischen Antriebsvorrichtung für ein Schloss, insbesondere in Form eines Beschlagschildes (1), mit einer von einem Antriebsmotor (5) drehantreibbaren Abtriebswelle (6), wobei der Stator des Antriebsmotors (5) mit einer andhabe (2) der Antriebsvorrichtung verbunden ist, welche bei manueller Schließbetätigung den Stator dreht und welche zur elektromotorischen Schließbetätigung mittels einer in eine der andhabe (2) zugeordneten Blockierausnehmung (4) eingreifenden, gehäusefesten Sperrklinke (3) drehblockierbar ist, wobei die Antriebsvorrichtung derart mit der zwischen ihren Zuständen "scharf" und "unscharf" umstellbaren Alarmanlage verbunden ist, dass im Zustand "scharf" die Sperrklinke (3) permanent in die Blockierausnehmung (4) eingreift.

2. Kombination einer Alarmanlage und einer elektromotorischen Antriebsvorrichtung nach Anspruch 1, **dadurch gekennzeichnet, dass** die Handhabe einen Drehknauf und/oder einen Schließzylinderumfasst.

3. Kombination einer Alarmanlage und einer elektromotorischen Antriebsvorrichtung nach einem der vorhergehenden Ansprüche, **dadurch gekennzeichnet, dass** die Blockierung durch Eingriff einer Sperrklinke (3) in mindestens eine der Handhabe (2) zugeordnete Blockierausnehmung (4) erfolgt.

4. Kombination einer Alarmanlage und einer elektromotorischen Antriebsvorrichtung nach einem der Ansprüche 2 oder 3, **dadurch gekennzeichnet, dass** der Drehknauf (2) den Antriebsmotor (5) trägt, dessen Abtriebswelle (6) auch die Abtriebswelle des Drehknaufs ist.

5. Kombination einer Alarmanlage und einer elektromotorischen Antriebsvorrichtung nach einem der vorhergehenden Ansprüche, **dadurch gekennzeichnet, dass** die Blockiereinrichtung ferngesteuert zusammen mit der Aktivierung/Deaktivierung der Alarmanlage schaltbar ist.

6. Verwendung einer elektromotorischen Antriebsvorrichtung für ein Schloss, insbesondere in Form eines Beschlagschildes (1), mit einer Alarmanlage, wobei die elektromotorischen Antriebsvorrichtung eine von einem Antriebsmotor (5) drehantreibbaren Abtriebswelle (6) aufweist, wobei der Stator des Antriebsmotors (5) mit einer Handhabe (2) der Antriebsvorrichtung verbunden ist, welche bei manueller Schliessbetätigung den Stator dreht und welche zur elektromotorischen Schliessbetätigung mittels einer in eine der Handhabe (2) zugeordneten Blockierausnehmung (4) eingreifenden, gehäusefesten Sperrklinke (3) drehblockierbar ist, und wobei die Alarmanlage zwischen ihren Zuständen "scharf" und "unscharf" umstellbar ist, wobei im Zustand "scharf" die Sperrklinke (3) permanent in die Blockierausnehmung (4) eingreift.

7. Verwendung eines elektromotorischen Antriebes mit einer Alarmanlage nach Anspruch 6, **dadurch gekennzeichnet, dass** die Handhabe einen Drehknauf und/oder einen Schließzylinder umfasst.

8. Verwendung eines elektromotorischen Antriebes mit einer Alarmanlage nach Anspruch 6 oder 7, **dadurch gekennzeichnet, dass** die Blockierung durch Eingriff einer Sperrklinke (3) in mindestens einer der Handhabe (2) zugeordnete Blockierausnehmung (4) erfolgt.

9. Verwendung eines elektromotorischen Antriebes mit einer Alarmanlage nach Anspruch 7 oder 8, **dadurch gekennzeichnet, dass** der Drehknauf (2) einen Antriebsmotor (5) trägt, dessen Abtriebswelle (6) auch die Abtriebswelle des Drehknaufs ist.

10. Verwendung eines elektromotorischen Antriebes mit einer Alarmanlage nach den Ansprüchen 6 bis 9, **dadurch gekennzeichnet, dass** die Blockierung ferngesteuert zusammen mit der Aktivierung/Deaktivierung der Alarmanlage schaltbar ist.

## Claims

1. Combination of an alarm system and an electromotive drive device for a lock, in particular in the form of an armature plate (1) having an output shaft (6) drivable in rotary fashion by a drive motor (5), wherein the stator of the drive motor (5) is connected to a handle (2) of the drive device which on manual locking actuation rotates the stator and which for electromotive locking actuation is blockable to rotation by means of a detent pawl (3) integral with the housing engaging in a blocking recess (4) associated with the handle (2), wherein the drive device is connected to the alarm system that is switchable between its "armed" and "disarmed" states in such a way that in the "armed" state the detent pawl (3) permanently engages in the blocking recess (4).

2. Combination of an alarm system and an electromotive drive device according to claim 1, **characterised in that** the handle comprises a turning knob and/or a locking cylinder.

3. Combination of an alarm system and an electromotive drive device according to any of the preceding claims **characterised in that** blocking ensues by engagement of a detent pawl (3) in at least one blocking recess (4) associated with the handle (2).

4. Combination of an alarm system and an electromotive drive device according to any of claims 2 or 3, **characterised in that** the turning knob (2) carries the drive motor (5) whose output shaft (6) is also the output shaft of the turning knob.

5. Combination of an alarm system and an electromotive drive device according to any of the preceding claims, **characterised in that** the blocking device is switchable by remote control together with the activation/deactivation of the alarm system.

6. Use of an electromotive drive device for a lock, in particular in the form of an armature plate (1), having an alarm system, wherein the electromotive drive device comprises a drive shaft (6) drivable in rotary fashion by a drive motor (5), wherein the stator of the drive motor (5) is connected to a handle (2) of the drive device which on manual locking actuation rotates the stator and which for electromotive locking actuation is blockable to rotation by means of a detent pawl (3) integral with the housing engaging in a blocking recess (4) associated with the handle (2), and wherein the alarm system is switchable between its "armed" and "disarmed" states, wherein in the "armed" state the detent pawl (3) permanently engages in the blocking recess (4).

7. Use of an electromotive drive with an alarm system according to claim 6, **characterised in that** the handle comprises a turning knob and/or a locking cylinder.

8. Use of an electromotive drive with an alarm system according to claim 6 or 7, **characterised in that** blockage ensues by engagement of a detent pawl (3) in at least one blocking recess (4) associated with the handle (2).

9. Use of an electromotive drive with an alarm system according to claim 7 or 8, **characterised in that** the turning knob (2) carries a drive motor (5) whose output shaft (6) is also the output shaft of the turning knob.

10. Use of an electromotive drive with an alarm system according to claims 6 to 9, **characterised in that** blockage is switchable by remote control together with the activation/deactivation of the alarm system.

## Revendications

1. Combinaison d'une installation d'alarme et d'un dispositif d'entraînement à moteur électrique pour une serrure, en particulier sous la forme d'une platine de ferrure (1), avec un arbre mené (6) susceptible d'être entraîné en rotation par un moteur d'entraînement (5), le stator du moteur d'entraînement (5) étant relié à une manette (2) du dispositif d'entraînement qui, lors d'un actionnement de fermeture manuelle, fait tourner le stator et qui, pour assurer l'actionnement de fermeture par moteur électrique, est susceptible d'être bloquée en rotation à l'aide d'un cliquet de blocage (3) fixé au boîtier, s'engageant dans un évidement de blocage (4) associé à la manette (2), le dispositif d'entraînement étant relié à l'installation d'alarme pouvant être passée entre ses états "armés" et "non armés", de manière que, à l'état "armé", le cliquet de blocage (3) s'engage de façon permanente dans l'évidement de blocage (4).

2. Combinaison d'une installation d'alarme et d'un dispositif d'entraînement à moteur électrique selon la revendication 1, **caractérisée en ce que** la manette comprend un bouton tournant et/ou un cylindre de fermeture.

3. Combinaison d'une installation d'alarme et d'un dispositif d'entraînement selon l'une des revendications précédentes, **caractérisée en ce que** le blocage s'effectue par engagement d'un cliquet de blocage (3) dans au moins un évidement de blocage (4) associé à la manette (2).

4. Combinaison d'une installation d'alarme et d'un dispositif d'entraînement selon l'une des revendications 2 ou 3, **caractérisée en ce que** le bouton tournant (2) porte le moteur d'entraînement (5), dont l'arbre mené (6) est également l'arbre mené du bouton tournant.

5. Combinaison d'une installation d'alarme et d'un dispositif d'entraînement selon l'une des revendications précédentes, **caractérisée en ce que** le dispositif de blocage est susceptible d'être mis en service de façon télécommandée, conjointement avec l'activation/désactivation de l'installation d'alarme.

6. Utilisation d'un dispositif d'entraînement à moteur électrique pour une serrure, en particulier, sous la forme d'une platine de ferrure (1) avec une installation d'alarme, le dispositif d'entraînement à moteur électrique présentant un arbre mené (6) susceptible d'être entraîné en rotation par un moteur d'entraînement (5), le stator du moteur d'entraînement (5) étant relié à une manette (2) du dispositif d'entraînement qui, en cas d'actionnement en fermeture manuelle, fait tourner le stator et qui pour assurer l'actionnement de fermeture à moteur électrique est susceptible d'être bloquée en rotation au moyen d'un cliquet de blocage (3) fixé au boîtier, s'engageant dans un évidement de blocage (4) associé à la manette (2), l'installation d'alarme étant susceptible d'être commutée entre ses états "armés" et "non armés", sachant que, à l'état "armé", le cliquet de blocage (3) s'engage de façon permanente dans l'évidement de blocage (4).

7. Utilisation d'un dispositif d'entraînement à moteur électrique avec une installation d'alarme selon la revendication 6, **caractérisée en ce que** la manette comprend un bouton tournant et/ou un cylindre de fermeture.

8. Utilisation d'un dispositif d'entraînement à moteur électrique avec une installation d'alarme selon la revendication 6 ou 7, **caractérisée en ce que** le blocage s'effectue par engagement d'un cliquet de blocage (3) dans au moins un évidement de blocage (4) associé à la manette (2).

9. Utilisation d'un dispositif d'entraînement à moteur électrique avec une installation d'alarme selon la revendication 7 ou 8, **caractérisée en ce que** le bouton tournant (2) porte un moteur d'entraînement (5), dont l'arbre mené (6) est également l'arbre mené du bouton tournant.

10. Utilisation d'un dispositif d'entraînement à moteur électrique avec une installation d'alarme selon les revendications 6 à 9, **caractérisée en ce que** le blocage est susceptible d'être mis en service de façon télécommandée, conjointement avec l'activation/désactivation de l'installation d'alarme.
